# EUROPÄISCHE PATENTSCHRIFT

(11) **EP 0 536 482 B1**
(45) Veröffentlichungstag und Bekanntmachung des Hinweises auf die Patenterteilung: **30.08.1995**
(21) Anmeldenummer: 92111398.1
(22) Anmeldetag: 04.07.1992
(51) Int. Cl.: H01R 4/36

(54) **Schraubklemme für elektrische Installationsgeräte**
Screw clamping member for electrical installation devices
Organe de serrage à vis pour appareils d'installation électriques

(30) Priorität: 11.10.1991 DE 4133705
(43) Veröffentlichungstag der Anmeldung: 14.04.1993
(73) Patentinhaber: Felten & Guilleaume Energietechnik AG, D-51058 Köln (DE)
(72) Erfinder: Bunselmeyer, Michael, Dipl.-Ing., W-2930 Varel (DE)

(56) Entgegenhaltungen:
- EP-A- 0 263 390
- EP-A- 0 280 672
- EP-A- 0 336 251
- GB-A- 1 126 676

## Beschreibung

Die Erfindung betrifft eine Schraubklemme für elektrische Installationsgeräte gemäß dem Oberbegriff des Anspruchs 1.

Bei elektrischen Installationsgeräten ist es erforderlich, daß Stromleiter in einem großen Querschnittsbereich anklemmbar sind, auch müssen mehrere Stromleiter gleichzeitig klemmbar sein. Ebenso werden häufig Anschlußschienen bzw. Anschlußschienen und Stromleiter gleichzeitig angeschlossen.

Eine Schraubklemme nach dem Oberbegriff des Anspruchs 1 ist bereits bekannt (DE-OS 38 11 023). Die Bestandteile dieser Schraubklemme sind ein offener Klemmenrahmen, ein Kastenrahmen und eine Klemmschraube. Der Klemmenrahmen besitzt zwischen seiner oberen Querseite und dem freien Ende einer einen Stützschenkel bildenden Längsseite, die kürzer ist als die gegenüberliegende Längsseite des Klemmenrahmens, einen definierten Spalt "x". Durch die unterschiedliche Ausführung der beiden Schenkel sind diese nicht gleichmäßig an der Stromführung beteiligt. Die Schenkel unterschiedlicher Länge tragen nicht zu einer mechanischen Stabilität bei. Die Druckverhältnisse auf beide Schenkel sind unterschiedlich groß. Ein Verziehen des Stromleiters beim Klemmen ist möglicherweise gegeben.

Der Erfindung liegt die Aufgabe zugrunde, eine Schraubklemme der zuvor geschilderten Art mit dem Ziel weiter zu entwickeln, die mechanische Festigkeit zu erhöhen und die elektrische Leitfähigkeit zu verbessern.

Diese Aufgabe wird erfindungsgemäß mit den konstruktiven Merkmalen im Kennzeichen des Anspruchs 1 gelöst.

Die mit der Erfindung erzielten Vorteile bestehen darin, daß an der Verbindungsstelle der zwei überlappenden Schenkel des Anschlußrahmens der zu führende Strom auf die beiden Längsstege des Anschlußrahmens gleichmäßig aufgeteilt wird und somit eine gute Ausnutzung der elektrisch leitenden Schenkel gewährleistet ist. Die Überlappung der beiden Schenkel führt insgesamt zu einer größeren Festigkeit der Schraubklemme. Durch die Formgebung des Anschlußrahmens können sich die Längsstege des Anschlußrahmens nach außen wölben. Da jeder Längssteg sich in einem Schenkel fortsetzt, ist die Gefahr des Knickens eines Längssteges (4. Eulerscher Knickfall) so gut wie ausgeschlossen.

Vorteilhafte Weiterbildungen des Gegenstandes nach Anspruch 1 sind den Unteransprüchen zu entnehmen.

Wegen der größeren Festigkeit kann der Anschlußrahmen der Schraubklemme aus Kupfer hergestellt werden, was zu einer geringeren Erwärmung der Schraubklemme führt (Anspruch 6).

Ein Ausführungsbeispiel der Erfindung ist in Zeichnungen dargestellt und wird im folgenden näher erläutert. Es zeigen
Fig. 1 eine Schraubklemme in Seitenansicht, teilweise im Schnitt
Fig. 2 diese Schraubklemme in einer weiteren Seitenansicht.

Nach den beiden Figuren besteht die Schraubklemme aus einem Anschlußrahmen **1**, einem Klemmenrahmen **2** und einer Klemmschraube **3**. Der Anschlußrahmen **1** ist aus einem bandartigen Flachmaterial zu einem rechteckförmigen Ring mit einem Quersteg **11** an der oberen Querseite, zwei Längsstegen **12** und **13** und zwei Schenkeln **14** und **15** an der unteren Querseite gebildet. Die beiden Schenkel **14** und **15** überlappen sich im gesamten Bereich der unteren Querseite. Der freie Raum zwischen den Längsstegen **12** und **13** wird von dem Klemmenrahmen **2** durchgriffen. Der Klemmenrahmen **2** ist ähnlich wie der Anschlußrahmen **1** aufgebaut und ist ebenfalls aus einem bandartigen Flachmaterial zu einem rechteckförmigen Ring gebogen. So besteht die untere Querseite aus einem Quersteg **21**, an dessen Enden sich zwei Längsstege **22** und **23** anschließen, die wiederum in zwei Schenkel **24** und **25** übergehen, wobei sie sich im gesamten Bereich der oberen Querseite überlappen.

Das verbindende Element zwischen dem Anschlußrahmen **1** und dem Klemmenrahmen **2** ist die Klemmschraube **3**. Hierzu weist der Anschlußrahmen **1** eine Ausnehmung **16** auf, die mit einer Gewindebohrung **26** des Klemmenrahmens **2** korrespondiert.

Ein Anschlußstück **4** ist mit dem Anschlußrahmen **1** verbunden und dient dem Anschluß eines Stromleiters zu einem Schalter.

Zwischen dem äußeren Schenkel **15** des Anschlußrahmens **1** und dem Quersteg **21** des Klemmenrahmens **2** ist ein Stromleiter **5** geklemmt. Während die beiden Schenkel **24** und **25** miteinander verschweißt sind, ist der Quersteg **21** nach außen hin leicht gewölbt, wobei der Steg **21** zur Mitte hin leicht abgeschrägt ist, damit ist gewährleistet, daß die zu klemmenden Stromleiter in der Mitte des Klemmenrahmens **2** zentriert werden.

Zum Klemmen eines Stromleiters **5** wird der Klemmenrahmen **2** durch Drehen der Klemmschraube **3** gegen den Anschlußrahmen **1** gezogen. Hierbei wird der Leiter **5** geklemmt und gegen den Schenkel **15** des Anschlußrahmens **1** gedrückt. Dieser stützt sich wiederum, besonders mit seinem freien Ende auf den Schenkel **14** ab, wodurch eine gute elektrische Verbindung zwischen den Schenkeln **14** und **15** erreicht wird.

## Patentansprüche

1. Schraubklemme für elektrische Installationgsgeräte zum Anschluß eines oder mehrerer Anschlußdrähte und/oder Anschlußschienen, mit einem einteiligen, als Ring ausgebildeten, rechteckförmigen Anschlußrahmen, dessen obere Querseite eine Ausnehmung für eine Klemmschraube aufweist, und daß der Anschlußrahmen einen als geschlossenen Ring ausgebildeten, rechteckförmigen Klemmenrahmen durchgreift, dessen obere Querseite eine zur Ausnehmung der oberen Querseite des Anschlußrahmens korrespondierende Gewindebohrung aufweist, wobei der Klemmenrahmen gegenüber dem Anschlußrahmen um 90° versetzt und verschiebbar ist, und daß beide Rahmen mittels der Klemmenschraube gegeneinander spannbar sind, **dadurch gekennzeichnet**, daß der Anschlußrahmen **(1)** an seiner Querseite zwei Schenkel (**14** und **15**) aufweist, die sich im gesamten Bereich der unteren Querseite überlappen, wobei die beiden Schenkel **(14** und **15)** spaltfrei mit einer eingeprägten Kraft aneinanderliegend angeordnet sind, und daß der Klemmenrahmen **(2)** einen Quersteg **(21)** aufweist, der zur Mitte mit einer Wölbung nach außen abgeschrägt ist.

2. Schraubklemme nach Anspruch 1, **dadurch gekennzeichnet**, daß der Klemmenrahmen **(2)** an seiner oberen Querseite zwei Schenkel **(24, 25)** aufweist, die sich im gesamten Bereich der oberen Querseite überlappen und miteinander verschweißt sind.

3. Schraubklemme nach einem der Ansprüche 1 oder 2, **dadurch gekennzeichnet**, daß in den überlappenden Schenkeln **(24, 25)** des Klemmenrahmens die Gewindebohrung **(26)** eingeschnitten ist, die mit der Ausnehmung **(16)** des Anschlußrahmens **(1)** korrespondiert.

4. Schraubklemme nach einem der Ansprüche 1 bis 3, **dadurch gekennzeichnet**, daß der Quersteg **(21)** des Klemmenrahmens **(2)** zur Mitte hin derart abgeschrägt ist, daß der minimale Klemmspalt kleiner ist als der kleinste zu klemmende Leiter **(5)**.

5. Schraubklemme nach einem der Ansprüche 1 bis 4, **dadurch gekennzeichnet**, daß der Anschlußrahmen ein im eingesetzten Zustand in einem Schalter zum Schalterinneren weisendes Anschlußstück **(4)** aufweist, an dem ein Stromleiter anschließbar ist.

6. Schraubklemme nach einem der Ansprüche 1 bis 5, **dadurch gekennzeichnet**, daß der Anschlußrahmen **(1)** aus Kupfer hergestellt ist.

## Claims

1. Screw terminal for electrical installation apparatuses for the connection of one or more connecting wires and/or connecting rails, having an integral rectangular connecting frame which is designed as a ring and whose upper transverse side has a recess for a clamping screw, and in that [sic] the connecting frame passes through a rectangular clamping frame which is designed as a closed ring and whose upper transverse side has a threaded hole which corresponds to the recess in the upper transverse side of the connecting frame, the connecting frame being offset through 90° and displaceable with respect to the connecting frame, and in that [sic] both frames can be clamped with respect to one another by means of the clamping screw, characterized in that the connecting frame (1) has two limbs (14 and 15) on its transverse side, which limbs overlap in the entire region of the lower transverse side, the two limbs (14 and 15) being arranged lying adjacent to one another, without a gap, with an impressed force, and in that the clamping frame (2) has a transverse web (21) which is chamfered towards the centre with an outward bulge.

2. Screw terminal according to Claim 1, characterized in that the clamping frame (2) has two limbs (24, 25) on its upper transverse side, which limbs overlap in the entire region of the upper transverse side and are welded to one another.

3. Screw terminal according to one of Claims 1 or 2, characterized in that the threaded hole (26) which corresponds with the recess (16) in the connecting frame (1) is cut in the overlapping limbs (24, 25) of the clamping frame.

4. Screw terminal according to one of Claims 1 to 3, characterized in that the transverse web (21) of the clamping frame (2) is chamfered towards the centre in such a manner that the minimal clamping gap is smaller than the smallest of the conductors (5) to be clamped.

5. Screw terminal according to one of Claims 1 to 4, characterized in that the connecting frame has a connecting piece (4) which points towards the switch interior when inserted in a switch, to which connecting piece (4) an electrical conductor can be connected.

6. Screw terminal according to one of Claims 1 to 5, characterized in that the connecting frame (1) is produced from copper.

## Revendications

1. Organe de serrage à vis pour des appareils d'installations électriques pour le raccordement d'un ou de plusieurs fils de raccordement et ou de barres de raccordement, avec un cadre de raccordement en une pièce, profilé en anneau de forme rectangulaire, dont la face transversale supérieure présente un évidement pour une vis de serrage, et dans lequel le cadre de raccordement pénètre dans un cadre de serrage profilé en anneau fermé, de forme rectangulaire, dont la face transversale supérieure présente un trou fileté qui correspond à l'évidement de la face transversale supérieure du cadre de raccordement, le cadre de serrage étant décalé de 90° et étant coulissant par rapport au cadre de raccordement, et dans lequel les deux cadres peuvent être serrés l'un contre l'autre au moyen de la vis de serrage, **caractérisé en ce** que le cadre de raccordement (1) présente à sa face transversale deux ailes (14 et 15), qui se recouvrent dans toute la région de la face transversale inférieure, les deux ailes (14 et 15) étant disposées l'une contre l'autre sans intervalle avec une force appliquée, et en ce que le cadre de serrage (2) présente une ailette transversale (21), qui est inclinée vers le milieu avec un galbage vers l'extérieur.

2. Organe de serrage à vis selon la revendication 1, **caractérisé en ce que** le cadre de serrage (2) présente à sa face transversale supérieure deux ailes (24, 25), qui se recouvrent dans toute la région de la face transversale supérieure et sont soudées l'une à l'autre.

3. Organe de serrage à vis selon l'une des revendications 1 ou 2, **caractérisé en ce que** le trou fileté (26), qui correspond à l'évidement (16) du cadre de raccordement (1), est taillé dans les ailes en recouvrement (24, 25) du cadre de serrage.

4. Organe de serrage à vis selon l'une des revendications 1 à 3, **caractérisé en ce que** l'ailette transversale (21) du cadre de serrage (2) est inclinée vers le milieu de telle façon que l'intervalle de serrage minimal soit plus petit que le plus petit des conducteurs (5) à serrer.

5. Organe de serrage à vis selon l'une des revendications 1 à 4, **caractérisé en ce que** le cadre de raccordement présente une pièce de raccordement (4), orientée vers l'intérieur de l'interrupteur à l'état introduit dans un interrupteur, à laquelle un conducteur de courant peut être raccordé.

6. Organe de serrage à vis selon l'une des revendications 1 à 5, **caractérisé en ce que** le cadre de raccordement (1) est fabriqué en cuivre.
